# EUROPÄISCHE PATENTANMELDUNG

(11) **EP 4 656 952 A2**
(43) Veröffentlichungstag der Anmeldung: **03.12.2025**
(21) Anmeldenummer: 25168797.6
(22) Anmeldetag: 07.04.2025
(51) Int. Cl.: F24C 15/20

(54) **DUNSTABZUGSVORRICHTUNG, KOCHFELD MIT DUNSTABZUGSVORRICHTUNG UND GERUCHSFILTEREINHEIT FÜR DUNSTABZUGSVORRICHTUNG**

(30) Priorität: 07.05.2024 DE 102024204268
(71) Anmelder: BSH Hausgeräte GmbH, 81739 München (DE)
(72) Erfinder: Herbst, Jens, 75015 Bretten (DE); Thumm, Andreas, 75015 Bretten (DE); Kühn, Tobias, 76456 Kuppenheim (DE); Haag, Daniel Niklas, 75015 Bretten (DE)

(57) **Zusammenfassung**

Die vorliegende Erfindung betrifft eine Dunstabzugsvorrichtung für ein Kochfeld (1), die einen Lüftungseinlass (22), ein unterhalb des Lüftungseinlasses (22) angeordnetes Gebläse (20) und eine Geruchsfiltereinheit (3) mit mindestens einem Geruchsfilterelement (30) aufweist. Die Dunstabzugsvorrichtung (2) ist dadurch gekennzeichnet, dass die Geruchsfiltereinheit (3) zu dem Lüftungseinlass (22) nach außen versetzt angeordnet ist und dass die Geruchsfiltereinheit (3) in Strömungsrichtung zwischen dem Lüftungseinlass (22) und dem Gebläse (20) so angeordnet ist, dass die Ansaugseite (301) des Geruchsfilterelementes (30) nach oben und die Reinluftseite (302) des Geruchsfilterelementes (30) nach unten gerichtet ist. Zudem betrifft die Erfindung ein Kochfeld (1) und eine Geruchsfilterelement (3).

## Beschreibung

Die vorliegende Erfindung betrifft eine Dunstabzugsvorrichtung, ein Kochfeld mit einer Dunstabzugsvorrichtung und eine Geruchsfiltereinheit für eine Dunstabzugsvorrichtung.

Außer Dunstabzugshauben, die über einem Kochfeld montiert werden, sind zur Reinigung von Kochluft, die insbesondere Dünste und Wrasen umfasst, sogenannte Kochfeldabzüge als Dunstabzugsvorrichtung bekannt. Ein Kochfeldabzug ist in dem Kochfeld oder benachbart zu dem Kochfeld montiert und saugt die Luft von dem Raum oberhalb des Kochfeldes nach unten ab. Der Kochfeldabzug kann auch als Muldenlüfter bezeichnet werden. Der Kochfeldabzug kann für einen Abluftbetrieb und/oder einen Umluftbetrieb ausgelegt sein. Im Abluftbetrieb wird die von der Dunstabzugsvorrichtung eingesaugte und vorzugsweise durch eine Fettfiltereinheit von Verunreinigungen befreite Luft, über einen Abluftkanal an die Umgebung außerhalb der Küche abgegeben. Im Umluftbetrieb soll die Luft von der Dunstabzugsvorrichtung wieder zurück in die Küche abgegeben werden. Daher weist eine Dunstabzugsvorrichtung für den Umluftbetrieb mindestens ein Geruchsfilterelement auf, über das Geruchsstoffe aus der Luft ausgefiltert werden.

In bekannten Dunstabzugsvorrichtungen werden die Geruchsfilterelemente zu dem Lüftungseinlass der Dunstabzugsvorrichtung nach unten und außen versetzt so angeordnet, dass deren Ansaugseite der Geruchsfilterelemente in der Vertikalen liegt und dem Lüftungseinlass zugewandt sind. Diese Anordnung des Geruchsfilters kann auch als hochkante Anordnung bezeichnet werden. Die Luft wird somit in horizontaler Richtung durch das Geruchsfilterelement gesogen und anschließend zu einem unterhalb angeordneten Gebläse gesaugt und in die Küche abgegeben. Zum Austausch der Geruchsfilterelemente kann der Benutzer durch den Lüftungseinlass greifen und das oder die Geruchsfilterelemente direkt erreichen. An den Seitenwänden des Geruchsfilterelementes können Laschen vorgesehen sein, durch die der Benutzer die Geruchsfilterelemente zu dem Lüftungseinlass ziehen kann. Eine solche Dunstabzugsvorrichtung ist beispielsweise in der DE102020210564A1 beschrieben.

Ein Nachteil dieser Dunstabzugsvorrichtung besteht darin, dass die Größe der Ansaugfläche des Geruchsfilters aufgrund der maximalen Höhe, die durch die Höhe des Kochfeldes mit Dunstabzugsvorrichtung begrenzt ist. Insbesondere bei Kochfeldern mit Dunstabzugsvorrichtung mit geringer Höhe ist damit die Effizienz der Dunstabzugsvorrichtung bezüglich des Ausfiltern von Geruchsstoffen gering.

Aufgabe der vorliegenden Erfindung ist es daher eine Lösung zu schaffen, die auf einfache Weise zumindest diesen Nachteil des Standes der Technik behebt.

Gemäß einem ersten Aspekt betrifft die vorliegende Erfindung eine Dunstabzugsvorrichtung für ein Kochfeld, die einen Lüftungseinlass, ein unterhalb des Lüftungseinlasses angeordnetes Gebläse und eine Geruchsfiltereinheit mit mindestens einem Geruchsfilterelement aufweist. Die Dunstabzugsvorrichtung ist dadurch gekennzeichnet, dass die Geruchsfiltereinheit zu dem Lüftungseinlass nach außen versetzt angeordnet ist und dass die Geruchsfiltereinheit in Strömungsrichtung zwischen dem Lüftungseinlass und dem Gebläse so angeordnet ist, dass die Ansaugseite des Geruchsfilterelementes nach oben und die Reinluftseite des Geruchsfilterelementes nach unten gerichtet ist.

Als Dunstabzugsvorrichtung wird eine Vorrichtung bezeichnet, über die Luft aus dem Bereich oberhalb eines Kochfeldes abgesaugt und gereinigt werden kann. Die Dunstabzugsvorrichtung kann in dem Kochfeld integriert sein oder zu diesem benachbart angeordnet sein. Die Dunstabzugsvorrichtung weist erfindungsgemäß einen Lüftungseinlass, ein unterhalb des Lüftungseinlasses angeordnetes Gebläse und eine Geruchsfiltereinheit mit mindestens einem Geruchsfilterelement auf. Der Lüftungseinlass kann in einem Gehäuse der Dunstabzugsvorrichtung vorgesehen sein oder durch eine Aussparung in dem Kochfeld, insbesondere einer Deckplatte des Kochfeldes gebildet sein. Das Gebläse der Dunstabzugsvorrichtung, das auch als Ventilator bezeichnet werden kann, stellt vorzugsweise ein Radialgebläse mit einem Gebläsegehäuse dar, wobei das Gebläsegehäuse vorzugsweise eine Spiralform aufweist. Das Gebläse weist vorzugsweise eine Lufteinlassöffnung auf, die in der Oberseite des Gebläses, insbesondere des Gebläsegehäuses. liegt. Das Gebläse liegt erfindungsgemäß unterhalb des Lüftungseinlasses. Gemäß einer Ausführungsform ist das Gebläse mittig unter dem Lüftungseinlass. Weiterhin umfasst die Dunstabzugsvorrichtung eine Geruchsfiltereinheit auf. Die Geruchsfiltereinheit weist mindestens ein Geruchsfilterelement auf. Das Geruchsfilterelement kann auch als Geruchsfilter, Umluftfilterelement oder Umluftfilter bezeichet werden. Das Geruchsfilterelement kann beispielsweise einen Aktivkohlefilter darstellen.

Die Geruchsfiltereinheit ist in der erfindungsgemäßen Dunstabzugsvorrichtung in Strömungsrichtung zwischen dem Lüftungseinlass und dem Gebläse angeordnet. Somit wird die Geruchsfiltereinheit vorzugsweise oberhalb des Gebläses aber unterhalb des Lüftungseinlasses angeordnet. Indem die Geruchsfiltereinheit oberhalb des Gebläses angeordnet ist, kann diese auf einfache Weise durch den Lüftungseinlass von dem Benutzer erreicht werden.

Die Geruchsfiltereinheit ist zu dem Lüftungseinlass nach außen versetzt angeordnet. Als nach außen versetzt wird insbesondere eine Geruchsfiltereinheit bezeichnet, die in Draufsicht auf den Lüftungseinlass außerhalb der Fläche des Lüftungseinlasses liegt. Vorzugsweise stellt der Lüftungseinlass eine längliche Aussparung in dem Kochfeld, insbesondere einer Deckplatte des Kochfeldes dar. Der Lüftungseinlass weist dabei eine Vorderkante, eine Rückkante und zwei Seitenkanten auf, die länger sind als die Vorderkante und die Rückkante. Vorzugsweise liegt die Geruchsfiltereinheit so zu dem Lüftungseinlass nach außen versetzt, dass diese zu einer Seitenkante des Lüftungseinlasses nach außen versetzt ist. Indem die Geruchsfiltereinheit zu dem Lüftungseinlass nach außen versetzt ist, steht der Bereich unterhalb des Lüftungseinlasses für eine Fettfiltereinheit zur Verfügung. Gemäß einer bevorzugten Ausführungsform umfasst die Dunstabzugsvorrichtung eine Fettfiltereinheit.

Die Geruchsfiltereinheit ist so angeordnet ist, dass die Ansaugseite des Geruchsfilterelementes nach oben und die Reinluftseite des Geruchsfilterelementes nach unten gerichtet ist. Die Ansaugseite kann daher durch die Oberseite des Geruchsfilterelementes gebildet und als solche bezeichnet werden. Zusätzlich kann die Ansaugseite sich über zumindest einen Teil einer Seitenfläche des Geruchsfilterelementes erstrecken, der dem Lüftungslass zugewandt ist. Die Reinluftseite kann durch die Unterseite des Geruchsfilterelementes gebildet werden und als solche bezeichnet werden. Als Ansaugseite wird die Seite des Geruchsfilterelementes bezeichnet, über die Luft beim Betrieb der Dunstabzugsvorrichtung in das Geruchsfilterelement eintritt. Als Reinluftseite wird die Seite des Geruchsfilterelementes bezeichnet, über die Luft beim Betrieb der Dunstabzugsvorrichtung austritt. Dies bedeutet, dass das Geruchsfilterelement von oben nach unten durchströmt wird.

Richtungsangaben wie oben, unten, vorne, hinten und seitlich beziehen sich - soweit nicht anders angegeben - auf die Dunstabzugsvorrichtung und deren Bestandteile in einem in oder benachbart zu einem Kochfeld montierten Zustand. Als Tiefe wird eine Abmessung bezeichnet, die sich zwischen der Vorderseite und der Rückseite der Dunstabzugsvorrichtung oder deren Bestandteilen erstreckt. Als Breite wird die Abmessung in horizontaler Richtung bezeichnet, die zu der Tiefe senkrecht liegt. Als Höhe wird die Abmessung bezeichnet, die in der vertikalen Richtung liegt. Die Breite und Tiefe des Geruchsfilterelementes ist erfindungsgemäß vorzugsweise jeweils geringer als die Höhe des Geruchsfilterelementes. Besonders bevorzugt weist das Geruchsfilterelement eine Quaderform auf.

Durch die Ausrichtung der Geruchsfiltereinheit liegt die Hauptströmungsrichtung durch das Geruchsfilterelement der Geruchsfiltereinheit in der Vertikalen. Als Hauptströmungsrichtung durch das Geruchsfilterelement wird die Richtung bezeichnet, in der der größte Teil der Luft durch das Geruchsfilterelement strömt. Vorzugsweise strömt die gesamte Luft in der Hauptströmungsrichtung durch das Geruchsfilterelement. Innerhalb des Geruchsfilterelementes kann die Luftströmung durch das Geruchsfiltermaterial zumindest bereichsweise abgelenkt werden. Vorzugsweise wird die Geruchsfiltereinheit so in der Dunstabzugsvorrichtung angeordnet, dass die Ansaugseite des Geruchsfilterelementes oben liegt und die Reinluftseite unten liegt. Die Ausrichtung des Geruchsfilterelementes in der Dunstabzugsvorrichtung kann daher auch als liegend bezeichnet werden.

Indem erfindungsgemäß die Geruchsfiltereinheit in Strömungsrichtung zwischen dem Lüftungseinlass und dem Gebläse so angeordnet ist, dass die Ansaugseite des Geruchsfilterelementes nach oben und die Reinluftseite des Geruchsfilterelementes nach unten gerichtet ist, kann der Bauraum, der in einer Dunstabzugsvorrichtung, die in oder neben einem Kochfeld installiert ist, optimal genutzt werden. Die Höhe des Geruchsfilterelementes kann aufgrund der möglichen großen Breite und Tiefe gering sein und dennoch kann ein effizientes Reinigen der Luft von Geruchsstoffen gewährleistet werden.

Gemäß einer Ausführungsform weist die Dunstabzugsvorrichtung zwei Geruchsfiltereinheiten auf, die jeweils zu einer Seite des Lüftungseinlasses nach außen versetzt angeordnet sind. Diese Ausführungsform ist insbesondere bei einer Dunstabzugsvorrichtung bevorzugt, bei der der Lüftungseinlass in der Mitte des Kochfeldes liegt. Der Lüftungseinlass erstreckt sich dabei in Tiefenrichtung des Kochfeldes. Bei dieser Ausführungsform kann durch die Geruchsfiltereinheiten jeweils ein Teil des Raumes unterhalb von Kochmodulen des Kochfeldes genutzt werden.

Gemäß einer bevorzugten Ausführungsform umfasst die Geruchsfiltereinheit außer dem mindestens einen Geruchsfilterelement einen Filterhalter. Die Geruchsfiltereinheit kann dabei aus dem mindestens einen Geruchsfilterelement und dem Filterhalter bestehen. Als Filterhalter wird ein Bauteil bezeichnet, das das Geruchsfilterelement zumindest bereichsweise stützt. Insbesondere kann der Filterhalter das Geruchsfilterelement beim Einbringen in die Dunstabzugsvorrichtung , beim Entnehmen aus der Dunstabzugsvorrichtung und/oder in dem in die Dunstabzugsvorrichtung eingebrachten Zustand stützen.

Der Filterhalter weist vorzugsweise einen Griff auf, der über eine Seitenwand des Geruchsfilterelementes hinausragt. In einer Ausführungsform wird der Filterhalter nur durch den Griff gebildet. Vorzugsweise erstreckt sich der Griff über die Seitenwand des Geruchsfilterelementes hinaus, die im eingebrachten Zustand in die Dunstabzugsvorrichtung dem Lüftungseinlass zugewandt ist. Indem die Geruchsfiltereinheit einen Filterhalter aufweist, der einen Griff aufweist, der über eine Seitenwand des Geruchsfilterelementes erstreckt, wird die Handhabung des Geruchsfilterelementes vereinfacht. Insbesondere kann der Benutzer die Geruchsfiltereinheit in die Dunstabzugsvorrichtung einbringen und aus dieser entnehmen, ohne, dass der Benutzer das Geruchsfilterelement selber berühren muss. Bei der Ausführungsform, bei der der Griff über die Seitenwand des Geruchsfilterelement hinausragt, wird zudem die Erreichbarkeit der Geruchsfiltereinheit vereinfacht.

Gemäß einer bevorzugten Ausführungsform ist der Griff luftundurchlässig. Bei dieser Ausführungsform kann der Griff zur Luftführung in der Dunstabzugsvorrichtung beitragen. Insbesondere können Öffnungen, die im Abluftbetrieb, das heißt nach der Entnahme der Geruchsfiltereinheit zu dem Gebläse führen durch den Griff abgedeckt werden. Die Öffnungen können beispielsweise durch ein Gitter gebildet werden.

Gemäß einer bevorzugten Ausführungsform erstreckt sich der Griff über die gesamte Tiefe der Geruchsfiltereinheit. Durch diese Ausführungsform kann zum einen die Handhabbarkeit der Geruchsfiltereinheit verbessert werden, da die Grifffläche vergrößert ist. Zum anderen kann insbesondere, wenn der Griff luftundurchlässig ist, ein Vorbeiströmen von Luft an dem Geruchsfilterelementes durch Öffnungen zu dem Gebläse durch den Griff verhindert werden.

Gemäß einer Ausführungsform ist das Geruchsfilterelement mit dem Filterhalter lösbar verbunden. Das Geruchsfilterelement kann beispielsweise auf den Filterhalter aufgelegt sein oder das Geruchsfilterelement bereichsweise in den Filterhalter aufgenommen sein. Zusätzlich oder alternativ kann der Filterhalter in das Geruchsfilterelement eingreifen. Insbesondere bei einem Filterhalter, der aus einem Griff besteht, können an einem Ende des Griffes Vorsprünge vorgesehen sein, die in Vertiefungen des Geruchsfilterelementes eingreifen und das Geruchsfilterelement so halten können.

Gemäß einer bevorzugten Ausführungsform ist der Filterhalter an der Reinluftseite des Geruchsfilterelementes vorgesehen und der Griff erstreckt sich parallel zu der Fläche der Reinluftseite. Die Geruchsfiltereinheit wird vorzugsweise benachbart zu einer Fettfiltereinheit angeordnet. Der Griff kann dabei den Abstand zwischen der Unterkante der Fettfiltereinheit und dem Geruchsfilterelement abdecken.

Gemäß einer Ausführungsform weist der Filterhalter einen Griff und einen sich an den Griff anschließenden Rahmen auf und das Geruchsfilterelement liegt auf dem Rahmen auf. An der Oberseite des Rahmens kann ein nach oben gerichteter Rand vorgesehen sein, durch den das Geruchsfilterelement auf dem Rahmen in Position gehalten wird. Indem das Geruchsfilterelement auf einem Rahmen gehalten wird, kann die Luft das Geruchsfilterelement weiterhin in vertikaler Richtung durchströmen.

Gemäß einer Ausführungsform weist das Geruchsfilterelement eine Umrandung auf, die sich an drei Seitenwänden des Geruchsfilterelementes über die gesamte Höhe des Geruchsfilterelementes erstreckt und sich an der vierten Seitenwand über eine Höhe erstreckt, die geringer ist als die Höhe des Geruchsfilterelementes. Bei dieser Ausführungsform ist vorzugsweise der obere Bereich der Seitenfläche, an dem die Umrandung eine geringere Höhe aufweist, nicht von der Umrandung abgedeckt. Die Umrandung kann dazu dienen das Filtermaterial des Geruchsfilterelementes in Form zu halten. Zudem kann die Umrandung luftundurchlässig sein oder eine geringere Luftdurchlässigkeit als das Filtermaterial aufweisen. Somit dient die Umrandung auch zur Luftführung. Durch das Aussparen der Umrandung in dem oberen Bereich einer Seitenwand, kann dabei ein gewisser Lufteintritt über die Seitenwand in das Geruchsfilterelement erfolgen. Dies ist vorteilhaft, wenn der Abstand zwischen dem Geruchsfilterelement und einem Fettfilterelement, das in den Lüftungseinlass eingebracht ist, gering ist. Insbesondere kann ein Aufstauen beziehungsweise Verwirbeln von Luft an der Seitenwand des Geruchsfilterelementes verhindert oder reduziert werden.

Gemäß einer Ausführungsform weist die Geruchsfiltereinheit mindestens zwei Geruchsfilterelemente auf, die auf dem Filterhalter positioniert sind. Die Geruchsfilterelemente können auf dem Filterhalter aneinander anliegen.

Gemäß einer Ausführungsform kann der Filterhalter in dem Rahmen Streben aufweisen. Die Streben können zusätzlich zu dem Rahmen der Unterstützung des oder der Geruchsfilterelemente dienen. Sind mehr als ein Geruchsfilterelement vorgesehen, entspricht der Abstand zwischen den Streben beziehungsweise dem Rahmen und einer benachbarten Strebe einer Abmessung des jeweiligen Geruchsfilterelementes. Somit können die Ränder der einzelnen Geruchsfilterelemente auf dem Rahmen beziehungsweise der Strebe aufliegen.

Gemäß einer Ausführungsform umfasst die Dunstabzugsvorrichtung eine Schutzvorrichtung, die in Strömungsrichtung zwischen dem Lüftungseinlass und dem Gebläse angeordnet ist und ein Teil der Schutzvorrichtung einen Auflagebereich für die mindestens eine Geruchsfiltereinheit darstellt.

Gemäß einer Ausführungsform weist die Schutzvorrichtung eine Abdeckung zur Abdeckung des Gebläses, insbesondere der Lufteinlassöffnung des Gebläses, nach oben und mindestens ein zu der Abdeckung benachbartes Schutzgitter auf. Die Abdeckung kann den Boden einer Fettfiltereinheit bilden oder der Boden einer Fettfiltereinheit kann auf der Abdeckung aufgebracht sein. Durch die Abdeckung kann somit das Eintreten von Verunreinigungen in das Gebläse verhindert werden. Zudem kann durch die Abdeckung verhindert werden, dass Luft, die aus den Fettfiltern austritt zu dem Gebläse gelangt, ohne das Geruchsfilterelement durchströmt zu haben. Das Schutzgitter, das zu der Abdeckung benachbart ist, kann den Auflagebereich für die mindestens eine Geruchsfiltereinheit darstellen. Alternativ kann das Schutzgitter zwischen der Abdeckung und einem Auflagebereich für das Geruchsfilterelement liegen.

Gemäß einem weiteren Aspekt betrifft die Erfindung ein Kochfeld. Das Kochfeld ist dadurch gekennzeichnet, dass eine erfindungsgemäße Dunstabzugsvorrichtung in das Kochfeld integriert ist. Das Kochfeld, das in der Regel eine Deckplatte und mindestens ein Heizelement umfasst kann mit der Dunstabzugsvorrichtung zusammen als Gerät oder Kombinationsgerät bezeichnet werden.

Vorteile und Merkmale, die bezüglich der Dunstabzugsvorrichtung beschrieben werden, gelten - soweit anwendbar entsprechend für das erfindungsgemäße Kochfeld und die erfindungsgemäße Geruchsfiltereinheit sowie jeweils umgekehrt und werden gegebenenfalls nur einmalig beschrieben.

Gemäß einer Ausführungsform weist das Kochfeld eine Deckplatte auf und der Lüftungseinlass der Dunstabzugsvorrichtung wird durch eine Aussparung in der Deckplatte gebildet.

Gemäß einem weiteren Aspekt betrifft die Erfindung eine Geruchsfiltereinheit für eine erfindungsgemäße Dunstabzugsvorrichtung. Vorteile und Merkmale, die bezüglich der Geruchsfilterelement beschrieben werden, gelten - soweit anwendbar entsprechend für die erfindungsgemäße Dunstabzugsvorrichtung und das erfindungsgemäße Kochfeld sowie jeweils umgekehrt und werden gegebenenfalls nur einmalig beschrieben.

Vorzugsweise weist die Geruchsfiltereinheit ein Geruchsfilterelement mit einer Ansaugseite und eine Reinluftseite und einen Filterhalter auf, der bereichsweise mit dem Geruchsfilterelement verbunden ist und einen Griff aufweist, der über eine Seitenwand des Geruchsfilterelementes hinausragt.

Die Erfindung wird im Folgenden erneut unter Bezugnahme auf die beiliegenden Figuren beschrieben. Es zeigen:
- Figur 1:: eine schematische Draufsicht auf eine Ausführungsform eines erfindungsgemäßen Kochfeldes mit Dunstabzugsvorrichtung;
- Figur 2:: eine schematische, perspektivische Schnittansicht einer Ausführungsform des erfindungsgemäßen Kochfeldes mit Dunstabzugsvorrichtung;
- Figuren 3a und 3b:: schematische Schnittansichten von Ausführungsformen des erfindungsgemäßen Kochfeldes mit Dunstabzugsvorrichtung;
- Figur 4:: eine perspektivische Draufsicht auf eine Ausführungsform der erfindungsgemäßen Geruchsfiltereinheit;
- Figur 5:: eine perspektivische Draufsicht auf eine Ausführungsform eines Filterhalters einer erfindungsgemäßen Geruchsfiltereinheit;
- Figur 6:: eine schematische Schnittansicht einer Ausführungsform eines Kochfeldes mit Dunstabzugsvorrichtung ohne Geruchsfiltereinheiten nach dem Stand der Technik; und
- Figur 7:: eine schematische perspektivische Draufsicht auf ein Kochfeld nach dem Stand der Technik.

In Figur 1 ist eine schematische Draufsicht auf eine Ausführungsform eines erfindungsgemäßen Kochfeldes 1 mit integrierter Dunstabzugsvorrichtung 2 gezeigt. Das Kochfeld 1 weist eine Deckplatte 10 auf, unterhalb derer Heizmodule (nicht gezeigt) des Kochfeldes 1 angeordnet sind. In die Deckplatte 10 ist eine Aussparung 100 eingebracht. Die Aussparung 100 bildet den Lüftungseinlass 22 der Dunstabzugsvorrichtung 2. Die Aussparung 100 ist in der Mitte der Breite der Deckplatte 10 eingebracht und erstreckt sich in Tiefenrichtung der Deckplatte 10 des Kochfeldes 1, das heißt von der Vorderseite in Richtung der Rückseite des Kochfeldes 1. In die Aussparung 100 ist eine Fettfiltereinheit 4 aufgenommen.

Die Dunstabzugsvorrichtung 2 weist ein Gebläse 20 auf. Das Gebläse 20 ist unterhalb der Deckplatte 10 angeordnet. Das Gebläse 20 weist eine Lufteinlassöffnung 200 auf und ist in der gezeigten Ausführungsform unterhalb der Aussparung 100 angeordnet. Oberhalb des Gebläses 20, aber unterhalb der Deckplatte 10, sind in der gezeigten Ausführungsform zwei Geruchsfiltereinheiten 3 angeordnet. Die Geruchsfiltereinheiten 3 sind zu der Fettfiltereinheit 4 benachbart angeordnet. Insbesondere sind die Geruchsfiltereinheiten 3 zu der Aussparung 100 und damit dem Lüftungseinlass 22 nach außen versetzt angeordnet. Jede der Geruchsfiltereinheiten 3 besteht aus einem Filterhalter, von dem in der Figur 1 nur der Griff 310 sichtbar ist und einem Geruchsfilterelement 30. Die Geruchsfiltereinheit 3 ist so in die Dunstabzugsvorrichtung 2 einbracht, dass die Seite der Geruchsfiltereinheit 3 an der der Griff 310 angeordnet ist, der Aussparung 100 und in der gezeigten Ausführungsform auch der Fettfiltereinheit 4 zugewandt ist.

Die Geruchsfiltereinheit 3 wird unter Bezug auf die Figuren 4 und 5 genauer beschrieben. Die Geruchsfiltereinheit 3 besteht in der gezeigten Ausführungsform aus einem Filterhalter 3 und einem Geruchsfilterelement 30. Das Geruchsfilterelement 30 weist eine Quaderform auf. Das Filtermaterial kann beispielsweise eine plissierte Aktivkohlelage sein, die mit Vlies ummantelt ist. Das Geruchsfilterelement 30 weist eine Ansaugseite 301 auf, die die Oberseite des Geruchsfilterelementes 30 bildet. An der Unterseite (nicht sichtbar) ist die Reinluftseite des Geruchsfilterelementes 30 gebildet. Das Geruchsfilterelement 30 weist eine Umrandung 300 auf, die die Seitenwände des Geruchsfilterelementes 30 bedeckt. Die Umrandung 300 kann beispielsweise aus einem luftundurchlässigen Material bestehen.

Der Filterhalter 31, der in Figur 5 gezeigt ist, weist einen Griff 310 und einen sich an den Griff 310 anschließenden Rahmen 311 auf. Der Griff 310 weist die Form eines Materialstreifens auf und weist eine Länge auf, die der Länge des Rahmens 311 entspricht. An der Kante des Griffs 310, die dem Rahmen 311 abgewandt ist, ein nach oben ragender Vorsprung gebildet. In dem Rahmen 311 sind Streben 311 vorgesehen, die sich senkrecht zu der Längserstreckung des Griffes 310 erstrecken und somit den Rahmen 310 unterteilen. In der gezeigten Ausführungsform der Geruchsfiltereinheit 3 dient der Rahmen 310 mit den Streben 311 als Auflagebereich für das Geruchsfilterelement 30. Zusätzlich kann der Rahmen 310 einen nach oben stehenden Rand aufweisen, der das Geruchsfilterelement in Position hält. Der Griff 310 ragt über eine Seitenwand des Geruchsfilterelementes 30 hinaus und liegt parallel zu der Unterseite des Geruchsfilterelementes 30.

Die Position der Geruchsfiltereinheiten 3 in der Dunstabzugsvorrichtung 2 des Kochfeldes 1 wird unter Bezugnahme auf Figur 2 genauer beschrieben. Zwischen der Deckplatte 10 des Kochfeldes 1 und dem Gebläse 20 ist eine Schutzvorrichtung 21 angeordnet. Die Schutzvorrichtung 21 weist in deren Mitte eine Abdeckung 210 auf. Die Abdeckung 210 liegt unterhalb der Aussparung 100 und damit auch unterhalb einer in die Aussparung 100 eingebrachten Fettfiltereinheit (nicht gezeigt). Die Abdeckung 210 weist in der gezeigten Ausführungsform die Form einer Rinne auf. Durch die Abdeckung 210 kann das Eintreten von Verunreinigungen, insbesondere Fett von der Fettfiltereinheit oder Flüssigkeiten, die in die Aussparung 100 laufen, in das Gebläse 20 verhindert werden. Aus diesem Grund weist die Abdeckung 310 vorzugsweise eine Breite auf, die der Breite der Aussparung 100 entspricht oder größer ist als die Breite der Aussparung 100.

Zu der Abdeckung 210 benachbart weist die Schutzvorrichtung 21 zwei Schutzgitter 211 auf. In der Figur 2 ist nur das linke Schutzgitter 211 sichtbar. Das rechte Schutzgitter 211 ist in der Figur 2 durch den Filterhalter 31 verdeckt und daher nicht sichtbar. Nach außen schließt sich an jedes der Schutzgitter 211 ein Auflagebereich 212 an. Der Auflagebereich 212 ist in der gezeigten Ausführungsform durch Stangen gebildet, die sich in Breitenrichtung und damit senkrecht zu der in Tiefenrichtung der Schutzvorrichtung 21 verlaufenden Abdeckung 210 verlaufen. Es liegt aber auch im Rahmen der Erfindung, dass der Auflagebereich 212 nur aus einem offenen Rahmen besteht.

Wie sich aus Figur 2 ergibt, wird die Geruchsfiltereinheit 3 so positioniert, dass der Rahmen 310 des Filterhalters 31 auf dem Auflagebereich 212 liegt und der Griff 310 des Filterhalters 31 das Schutzgitter 211 abdeckt.

In den Figuren 3a und 3b sind Schnittansichten von Ausführungsformen eines Kochfeldes 1 mit Dunstabzugsvorrichtung 2 gezeigt. Die Ausführungsform der Figur 3a entspricht der Ausführungsform nach Figur 2. Die Ausführungsform der Figur 3b unterscheidet sich von der Ausführungsform nach Figur 3a dadurch, dass das Geruchsfilterelement 30 näher zu dem Rand der Aussparung 100 liegt. Zudem ist die Breite des Schutzgitters 211 sowie des Griffes 310 des Filterhalters 31 geringer als in der Ausführungsform nach Figur 2.

Wie sich aus den in den Figuren 3a und 3b angedeuteten Strömungen der eingesaugten Luft entnehmen lässt, kommt es bei der Ausführungsform nach Figur 3b durch das Geruchsfilterelement 30 zu einem Blockieren der Strömung. Die Luft kann nur durch den oberen Bereich der Fettfiltereinheit 4 strömen, da um unteren Bereich durch die Umrandung 300 des Geruchsfilterelementes 30 die Luft an einem Eintritt in das Geruchsfilterelement 30 gehindert wird.

Der Abstand des Geruchsfilterelementes 30 zu der Aussparung und damit die Breite des Griffes 310 wird daher vorzugsweise größer gewählt als in Figur 3b gezeigt. Alternativ kann die Umrandung 300 an der Seitenwand des Geruchsfilterelementes 30, die dem Griff 310 zugewandt ist, eine geringere Höhe aufweisen und damit nur den unteren Bereich des Geruchsfilterelementes 30 abdecken. Bei dieser Ausführungsform kann Luft in den oberen Bereich der Seitenwand des Geruchsfilterelementes 30 eintreten und somit kann ein Blockieren verhindert werden.

In Figur 6 ist eine schematische Schnittansicht einer Ausführungsform eines Kochfeldes mit Dunstabzugsvorrichtung nach dem Stand der Technik ohne Geruchsfiltereinheiten gezeigt. Wie sich aus Figur 6 ergibt, ist eine Schutzvorrichtung vorgesehen, die eine Abdeckung 210 und sich nach links und rechts daran anschließende Schutzplatten aufweist. Auf die Schutzplatten kann wie in Figur 7 gezeigt ein Geruchsfilter GF gestellt werden, der horizontal von Luft durchströmt wird. Die Größe des GF ist daher durch den Abstand der Schutzplatte zu der Unterseite der Deckplatte 10 beziehungsweise der darunter angeordneten Heizmodule begrenzt. Zudem ist bei dem Kochfeld nach dem Stand der Technik nachteilig, dass bei einem Abluftbetrieb, die Luftführung nicht effizient ist. Die Luftströmung bei einem Abluftbetrieb ohne Geruchsfilter GF ist in Figur 6 schematisch angedeutet.

Im Gegensatz dazu kann mit der vorliegenden Erfindung bei Entnahme der Geruchsfiltereinheiten für den Abluftbetrieb die Luft durch die in Figur 2 gezeigten Schutzgitter 210 und den Auflagebereich 212 hindurchströmen, wodurch die Luftführung effizienter ist.

Mit der vorliegenden Erfindung wird eine Lösung geschaffen, mittels derer eine liegende, das heißt horizontal angeordnete Geruchsfiltereinheit in einer Dunstabzugsvorrichtung für ein Kochfeld, insbesondere in einer in dem Kochfeld integrierten Dunstabzugsvorrichtung, verwendet werden kann und dennoch die Erreichbarkeit für das Platzieren und die Entnahme der Geruchsfiltereinheit gewährleistet werden kann. Vorzugsweise wird die Erreichbarkeit durch einen Griff an der Geruchsfiltereinheit geschaffen. Bei einer Ausführungsform kann der Griff zusätzlich eine gezielte Luftführung in der Dunstabzugsvorrichtung zu dem Geruchsfilterelement gewährleisten. Mit der Erfindung kann das Geruchsfilterelement in einem größeren Abstand zu dem Lüftungseinlass in dem Gerät platziert werden, wodurch eine Blockade der Luftströmung an der Seitenwand des Geruchsfilterelementes verhindert werden kann. Der Filterhalter und insbesondere der Griff dient dabei vorzugsweise als Einführ- und Positionierungshilfe. Der Filterhalter kann von dem Benutzer, wie eine Schublade zu dem Lüftungseinlass gezogen werden. Auf den Filterhalter kann das oder können die Geruchsfilterelemente positioniert werden und der Filterhalter dann wieder in das Gerät eingeführt werden. Der Filterhalter kann dabei zusätzlich optische Anwenderinstruktionen aufweisen, wie beispielsweise Pfeile. Der Filterhalter ist vorzugsweise spülmaschinenfest, was eine leichte Reinigung ermöglicht. Um das Geruchsfilterelement in seiner Position zu halten kann der Filterhalter an dem Rahmen einen nach oben stehenden Rand aufweisen, der bei ausreichender Überdeckung mit dem Geruchsfilterelement auch beim Abdichten um den Filter hilft. Der Rand des Rahmens kann Einführschrägen aufweisen, um das Einbringen des Geruchsfilterelementes in den Rahmen zu erleichtern. Da bei einem Abluftbetrieb der Dunstabzugsvorrichtung das Geruchsfilterelement und damit der Filterhalter nicht benötigt wird, kann dieser entnommen werden und dadurch ist eine weit nach außen führende Strömung nicht erforderlich. Nach der Entnahme des Filterhalters kann die Luft beispielsweise nach dem Fettfilter durch ein Schutzgitter einer Schutzvorrichtung direkt in das Gebläse, das auch als Ventilator bezeichnet werden kann, einströmen. Somit kann das Gerät für den Abluftbetrieb durch das Schutzgitter zusätzliche Öffnungen aufweisen, die für den Umluftbetrieb durch den Filterhalter und insbesondere den Griff verschlossen werden und so die Strömungsführung für den Umluftbetrieb ändern. Gemäß einer Ausführungsform sind geräteseitig kleine Schwellen oder andere mechanische Merkmale vorgesehen, um dem Benutzer ein Feedback bei der Positionierung der Geruchsfiltereinheit zu geben.

Die vorliegende Erfindung weist eine Reihe von Vorteilen auf. Insbesondere wird die Erreichbarkeit einer Geruchsfiltereinheit für den Benutzer gegeben. Zudem ist die schubladenähnliche Bedienung für den Benutzer intuitiv. Darüber hinaus wird durch die Verwendung eines liegenden Geruchsfilterelementes der Einsatz von größeren Geruchsfilterelementen ermöglicht. Durch die größeren Geruchsfilterelemente kann trotz einer reduzierten Bauhöhe des Gerätes die Geräteleistung erhöht oder das Geräusch verringert werden. Im Abluftfall steht ein Maximum an offener Einströmfläche zu dem Gebläse zur Verfügung, da der Filterhalter, der im Umluftfall die Öffnungen verschließen kann für den Abluftfall entnommen werden kann.

### Bezugszeichenliste

- 1: Kochfeld
- 10: Deckplatte
- 100: Aussparung (Lüftungseinlass)
- 2: Dunstabzugsvorrichtung
- 20: Gebläse
- 200: Lufteinlassöffnung
- 21: Schutzvorrichtung
- 210: Abdeckung
- 211: Schutzgitter
- 212: Auflagebereich
- 22: Lüftungseinlass
- 3: Geruchsfiltereinheit
- 30: Geruchsfilterelement
- 300: Umrandung
- 301: Ansaugseite
- 302: Reinluftseite
- 31: Filterhalter
- 310: Griff
- 311: Rahmen
- 3110: Streben
- 4: Fettfilter
- GF: Geruchsfilter - Stand der Technik

## Patentansprüche

1. Dunstabzugsvorrichtung für ein Kochfeld (1), die einen Lüftungseinlass (22), ein unterhalb des Lüftungseinlasses (22) angeordnetes Gebläse (20) und eine Geruchsfiltereinheit (3) mit mindestens einem Geruchsfilterelement (30) aufweist, **dadurch gekennzeichnet, dass** die Geruchsfiltereinheit (3) zu dem Lüftungseinlass (22) nach außen versetzt angeordnet ist und dass die Geruchsfiltereinheit (3) in Strömungsrichtung zwischen dem Lüftungseinlass (22) und dem Gebläse (20) so angeordnet ist, dass die Ansaugseite (301) des Geruchsfilterelementes (30) nach oben und die Reinluftseite (302) des Geruchsfilterelementes (30) nach unten gerichtet ist.

2. Dunstabzugsvorrichtung nach Anspruch 1, wobei die Dunstabzugsvorrichtung (2) zwei Geruchsfiltereinheiten (3) aufweist, die jeweils zu einer Seite des Lüftungseinlasses (22) nach außen versetzt angeordnet sind.

3. Dunstabzugsvorrichtung nach einem der Ansprüche 1 oder 2, wobei die Geruchsfiltereinheit (3) außer dem mindestens einen Geruchsfilterelement (30) einen Filterhalter (31) umfasst, der einen Griff (310) aufweist, der über eine Seitenwand des Geruchsfilterelementes (30) hinausragt.

4. Dunstabzugsvorrichtung nach Anspruch 3, wobei der Griff (310) luftundurchlässig ist und sich vorzugsweise über die gesamte Tiefe der Geruchsfiltereinheit (3) erstreckt.

5. Dunstabzugsvorrichtung nach einem der Ansprüche 1 bis 4, wobei die Dunstabzugsvorrichtung (2) eine Schutzvorrichtung (21) umfasst, die in Strömungsrichtung zwischen dem Lüftungseinlass (22) und dem Gebläse (20) angeordnet ist und ein Teil der Schutzvorrichtung (21) einen Auflagebereich (212) für die mindestens eine Geruchsfiltereinheit (3) darstellt.

6. Dunstabzugsvorrichtung nach Anspruch 5, wobei die Schutzvorrichtung (21) eine Abdeckung (210) zur Abdeckung des Gebläses (2) nach oben und mindestens ein zu der Abdeckung (210) benachbartes Schutzgitter (211) aufweist.

7. Kochfeld, **dadurch gekennzeichnet, dass** eine Dunstabzugsvorrichtung gemäß einem der Ansprüche 1 bis 6 in das Kochfeld (1) integriert ist.

8. Kochfeld nach Anspruch 7, wobei das Kochfeld (1) eine Deckplatte (10) aufweist und der Lüftungseinlass (22) durch einen Ausschnitt (100) in der Deckplatte (10) gebildet wird.

9. Geruchsfiltereinheit für Dunstabzugsvorrichtung (2) nach einem der Ansprüche 1 bis 6, **dadurch gekennzeichnet, dass** die Geruchsfiltereinheit (3) ein Geruchsfilterelement (30) mit einer Ansaugseite (301) und einer Reinluftseite (302) und einen Filterhalter (31) aufweist, der bereichsweise mit dem Geruchsfilterelement (30) verbunden ist und einen Griff (310) aufweist, der über eine Seitenwand des Geruchsfilterelementes (30) hinausragt.

10. Geruchsfiltereinheit nach Anspruch 9, wobei das Geruchsfilterelement (30) mit dem Filterhalter (31) lösbar verbunden ist.

11. Geruchsfiltereinheit nach einem der Ansprüche 9 oder 10, wobei der Filterhalter (31) an der Reinluftseite (301) des Geruchsfilterelementes (30) vorgesehen ist und der Griff (310) sich parallel zu der Fläche der Reinluftseite (301) erstreckt.

12. Geruchsfiltereinheit nach einem der Ansprüche 9 bis 11, wobei der Filterhalter (31) einen Griff (310) und einen sich an den Griff (310) anschließenden Rahmen (311) aufweist und das Geruchsfilterelement (30) auf dem Rahmen angeordnet ist.

13. Geruchsfiltereinheit nach einem der Ansprüche 9 bis 12, wobei die Geruchsfiltereinheit (3) mindestens zwei Geruchsfilterelemente (30) aufweist, die auf dem Filterhalter (31) positioniert sind.
